# EUROPÄISCHE PATENTSCHRIFT

(11) **EP 0 546 247 B1**
(45) Veröffentlichungstag und Bekanntmachung des Hinweises auf die Patenterteilung: **05.04.1995**
(21) Anmeldenummer: 92111096.1
(22) Anmeldetag: 01.07.1992
(51) Int. Cl.: F02M 25/08

(54) **Vorrichtung zum dosierten Einspeisen flüchtiger Kraftstoffbestandteile in das Ansaugrohr einer Brennkraftmaschine**
Device for feeding measured quantities of volatile fuel components to the intake conduit of an internal combustion machine
Dispositif pour alimenter le tuyau d'admission d'un moteur à combustion interne en quantités dosées de composants volatils de carburants

(30) Priorität: 04.12.1991 DE 4139946
(43) Veröffentlichungstag der Anmeldung: 16.06.1993
(73) Patentinhaber: Firma Carl Freudenberg, 69469 Weinheim (DE)
(72) Erfinder: Heinemann, Joachim, W-6940 Weinheim (DE); Tinz, Reinhard, W-6101 Gross-Bieberau (DE)

(56) Entgegenhaltungen:
- EP-A- 0 357 882
- EP-A- 0 408 050
- DE-A- 3 832 500
- US-A- 4 530 210
- US-A- 5 005 550

## Beschreibung

Die Erfindung betrifft eine Vorrichtung zum vorübergehenden Speichern und dosierten Einspeisen der im Freiraum einer Tankanlage befindlichen flüchtigen Kraftstoffbestandteile in das Ansaugrohr einer Verbrenunngskraftmaschine, umfassend eine den Freiraum mit der Atmosphäre verbindende Entlüftungsleitung, in der eine Speicherkammer mit einem Absorptionselement angeordnet ist, sowie zumindest eine die Speicherkammer mit dem Ansaugrohr verbindenden Leitung, die durch ein elektromagnetisch betätigbares Ventil verschließbar ist, wobei das Ventil zumindest eine Einlaßöffnung und zumindest eine Auslaßöffnung aufweist, wobei zwischen Ein- und Auslaßöffnung ein Haupt- und ein Hilfsventilsitz vorgesehen sind, wobei der Hilfsventilsitz durch einen Unterdruckversteller verschließbar ist und wobei der Unterdruckversteller durch einen Differenzdruck betätigbar ist.

Eine solche Vorrichtung ist beispielsweise aus der EP 0 357 882 A2 bekannt. Darin wird ein Verfahren für die Überprüfung der Ansteuerbarkeit eines Tankentlüftungsventils beschrieben, über das eine mit Kraftstoffdämpfen beladene Zusatzluftmenge dem Ansaugbereich einer Brennkraftmaschine zuführbar ist.

Dabei ist allerdings zu beachten, daR die Vorrichtung und insbesondere das Ventil bei aufgeladenen Verbrennungskraftmaschinen nicht zur Anwendung gelangen können. Durch die in Abhängigkeit von den jeweiligen Belastungszuständen der Verbrennungskraftmaschine unterschiedlichen Drücke innerhalb des Ansaugrohres sind befriedigende Gebrauchseigenschaften über den gesamten Lastbereich nicht erreichbar.

Aus der DE 38 32 500 A1 ist eine Brennkraftmaschine mit regenerierbarem Filter für Kraftstoffdämpfe bekannt. Die Brennkraftmaschine ist mit einem Lader versehen und weist zwei identisch ausgebildete Ventile auf, die in Abhängigkeit vom Druck im Ansaugrohr schaltbar sind.

Der Erfindung liegt die Aufgabe zugrunde, daß die Vorrichtung in Verbindung mit aufgeladenen Verbrennungskraftmaschinen zur Anwendung gelangen kann, wobei im Laderbetrieb große Mengen flüchtiger Kraftstoffbestandteile möglichst strömungsarm aus dem Absoptionselement entsorgt werden sollen. Die Vorrichtung soll einfach und kostengünstig herstellbar sein, kompakte Abmessungen aufweisen und durch gute Gebrauchseigenschaften während einer langen Gebrauchsdauer gekennzeichnet sein.

Diese Aufgabe wird erfindungsgemäß bei einer Vorrichtung der eingangs genannten Art mit den Merkmalen von Anspruch 1 gelöst. Auf vorteilhafte Ausgestaltungen nehmen die Unteransprüche Bezug.

Das Ventil weist in bezug auf eine Verwendung der Vorrichtung bei einer Verbrennungskraftmaschine, die durch einen Lader aufladbar ist, eine erste und zweite Auslaßöffnung auf, wobei die zweite Auslaßöffnung strömungsleitend mit dem Niederdruckbereich des Laders und die erste Auslaßöffnung strömungsleitend mit den Ansaugrohr verbunden ist, wobei den Auslaßöffnungen jeweils ein Rückschlagventil zugeordnet ist, das nur in Richtung des Laders bzw. des Ansaugrohres durchströmbar ist und wobei die erste Auslaßöffnung dem Hilfsventilsitz und die zweite Auslaßöffnung dem Hauptventilsitz nachgeschaltet ist. Unter einem Lader im Sinne der vorliegenden Erfindung ist ein Verdichter zu verstehen, der beispielsweise durch einen Turbolader, einen mechanisch angetriebenen G-Lader oder ein Roots-Gebläse gebildet sein kann. Der Aufbau der erfindungsgemäßen Vorrichtung ist sehr einfach und aufwendige Umschaltvorrichtungen, die einen zuverlässigen Betrieb der Vorrichtung stören könnten, sind entbehrlich. Außerdem zeichnet sich die Vorrichtung durch wenige zu verbindende Bauteile aus und die Umschaltung von Saug- auf Laderbetrieb erfolgt automatisch. Durch die Membranvorsteuerung besteht eine sehr gute Feindosierung im leerlaufnahen Bereich bei Saugbetrieb. Die Ausgestaltung des Ventils, wobei die zweite Auslaßöffnung nur mit dem Niederdruckbereich des Laders und die erste Auslaßöffnung nur mit dem Ansaugrohr, in Strömungsrichtung hinter der Drosselklappe, verbunden ist, bedingt gute Gebrauchseigenschaften der Vorrichtung.

Zur Funktion der Vorrichtung wird folgendes ausgeführt:
Im Leerlauf der Verbrennungskraftmaschine und im Saugbetrieb ist der Hilfsventilsitz durch den Unterdruckversteller vollständig bzw. nahezu verschlossen, um den Durchfluß flüchtiger Kraftstoffbestandteile in den Bereich zwischen Drosselklappe und Verbrennungskraftmaschine zu begrenzen. Im Saugbetrieb unter Teillast wird die Einspeisung flüchtiger Kraftstoffbestandteile in das Ansaugrohr durch den Unterdruckversteller geregelt, wobei der Unterdruckversteller durch einen Differenzdruck zwischen der Atmosphäre und dem Inneren des Ventils betätigbar ist. Im Laderbetrieb unter Teillast oder Vollast, wenn die maximal mögliche Einspeisung flüchtiger Kraftstoffbestandteile aus dem Absorptionselement in die Verbrennungskraftmaschine gefordert ist, und Überdruck im Ansaugkanal anliegt, schließt aufgrund der Druckdifferenz das erste Rückschlagventil der ersten Auslaßöffnung selbsttätig, so daß ein Kurzschlußkreislauf durch das Ventil zuverlässig vermieden wird. Die zweite Auslaßöffnung ist in diesem Falle geöffnet und die flüchtigen Kraftstoffbestandteile sowie das Kraftstoffluftgemisch werden mit Überdruck in die Brennräume der Verbrennungskraftmaschine gefördert. Der Hauptventilsitz ist mit einem elektrisch betätigbaren Antrieb versehen, wobei der Antrieb bevorzugt signalleitend mit einem Diagnoseblock verbunden ist. Der Diagnoseblock weist Signaleingänge und Signalausgänge auf, die für die Überwachung der einwandfreien Funktion der Vorichtung benötigt werden. Die Eingangsdaten können beispielsweise durch Kennwerte gebildet sein, die für ein zur Anwendung gelangendes elektronisches Motormanagement ohnehin zur Verfügung stehen. Unregelmäßigkeiten innerhalb der Vorichtung werden zur Überwachung der Vorrichtung beim Überschreiten eines willkürlich festgelegten Schwellwertes, der die Toleranz zwischen Ist- und Sollwert beschreibt, auf einem Anzeigeninstrument angezeigt.

Dadurch, daß die erste Auslaßöffnung dem Hilfsventilsitz und die zweite Auslaßöffnung dem Hauptventilsitz nachgeschaltet ist, ist von Vorteil, daß im Ladebetrieb durch Umgehung des Unterdruckverstellers höhere Mengen flüchtiger Kraftstoffbestandteile aus dem Absorptionselement entsorgt werden können, da weniger Drosselstellen vorhanden sind. Die Rückschlagventile innerhalb der Auslaßöffnungen werden vorzugsweise durch Elastomerbauteile üblicher Bauart gebildet.

Im Hinblick auf bessere Gebrauchseigenschaften während einer langen Gebrauchsdauer ist es vorgesehen, daß der Hilfsventilsitz durch einen Unterdruckversteller aus elastomerem Werkstoff verschließbar ist und daß der Unterdruckversteller einen Stützbund aufweist, der einerseits an einer rollbalgartig ausgebildeten Stellmembran und andererseits an einer Druckfeder anliegt. Durch die rollbalgartige Ausgestaltung der Stellmembran werden gebrauchsdauerverringende Spannungen innerhalb der Membran zuverlässig vermieden und die Gebrauchsdauer erhöht. Die Ausgestaltung der Stellmembran bedingt auch eine besonders feinfühlige Regulierung des Massenstromes flüchtiger Kraftstoffbestandteile durch den Hilfsventilsitz.

Gemäß einer besonders einfachen Ausgestaltung ist es vorgesehen, daß die Rückschlagventile federkraftbeaufschlagt ausgeführt und durch Differenzdruck betätigbar sind. Im nicht differenzdruckbeaufschlagten Zustand ist es vorgesehen, daß die Rückschlagventile selbsttätig mit jeweils einem im Bereich der Auslaßöffnungen angeordneten Dichtsitz in Eingriff bringbar sind und die Auslaßöffnungen dabei verschließen. Die Rückschlagventile können beispielsweise durch federkraftbeaufschlagte Kugelventile gebildet sein oder durch elastisch verformbare Zungenventile, die im nicht mit Differenzdruck beaufschlagten Zustand unter elastischer Vorspannung den Dichtsitz verschließen.

Der Unterdruckversteller kann gegen die Federkraft einer im Ventil angeordneten Druckfeder wirksam sein. Eine gute Anpassung an die jeweiligen Gegebenheiten und des Anwendungsfalles ist durch diese Ausgestaltung bedingt. Ein ansich gleich aufgebautes Ventil kann durch die Verwendung von Druckfedern mit unterschiedlicher Federkennlinie vergleichsweise einfach an verschiedene Verbrennungskraftmaschinen und Tankanlagen angepaßt werden.

Der Hauptventilsitz kann mit einem elektrisch betätigbaren Antrieb versehen sein, wobei der Antrieb mit elektrischen Anschlüssen versehen ist und die Anschlüsse signalleitend mit einem Diagnoseblock verbunden sind. Hierbei ist von Vorteil, daß eine zuverlässige Überwachung der Vorrichtung erfolgen kann. Der Diagnoseblock, der beispielsweise ein Bestandteil eines Kennfeldes einer Motorsteuerung bilden kann, steuert in Abhängigkeit der verschiedenartigsten Eingangsgrößen den Öffnungsquerschnitt des Hauptventilsitzes und damit den Volumenstrom flüchtiger Kraftstoffbestandteile in das Ansaugrohr der Verbrennungskraftmaschine. Zur Überwachung der Anlage kann der Diagnoseblock beispielsweise mit Kontrollinstrumenten verbunden sein, die im Armaturenbrett integriert sein können. Bei Überschreitung eines willkürlich festgelegten Schwellwertes, der die Differenz aus Sollwert und Istwert beschreibt, können visuelle und/oder akustische Signale auf diesen Mißstand aufmerksam machen. Die Eingangssignale des Diagnoseblocks können beispielsweise durch die Stellung der Drosselklappe, die Drehzahl der Verbrennungskraftmaschine, verschiedene Temperaturen und Drücke innerhalb und außerhalb der Verbrennungskraftmaschine und die Abgaszusammensetzung gebildet sein. Weitere Ein- und Ausgangsgrößen sind ebenfalls denkbar.Die erfindungsgemäße Vorrichtung wird nachfolgend anhand der als Anlage beigefügten Zeichnungen weiter erläutert. Die Zeichnungen stellen lediglich bevorzugte Ausführungsbeispiele dar und haben nur beispielhaften Charakter.

In Figur 1 ist die erfindungsgemäße Vorrichtung schematisch dargestellt.

In Figur 2 ist ein Ausführungsbeispiel eines Ventils gezeigt, das in der Vorrichtung gemäß Figur 1 zur Anwendung gelangen kann.

Die in Figur 1 dargestellte Vorrichtung umfaßt eine durch einen Lader 16 aufgeladene Verbrennungskraftmaschine 4, wobei in dem Ansaugrohr 3 eine vergrößert dargestellte Drosselklappe 22 angeordnet ist. Die Luft, die der Verbrennungskraftmaschine 4 zugeführt wird, wird vorher durch einen Luftfilter 23 geführt. Das Ventil 10 ist in Figur 1 nur schematisch und in seinen äußeren Umrissen dargestellt. Es weist eine erste und eine zweite Auslaßöffnungen 12.1, 12.2 auf und eine Einlaßöffnung 11, die über eine Leitung 9 mit dem Absorptionselement 8 in Speicherkammer 7 verbunden sind. Die flüchtigen Kraftstoffbestandteile aus dem Freiraum 1 der Tankanlage 2 gelangen über eine Entlüftungsleitung 6 in das Absorptionselement 8. In Abhängigkeit von Saug- oder Laderbetrieb der Verbrennungskraftmaschine 4 gelangen die flüchtigen Kraftstoffbestandteile aus dem Freiraum 1 und dem Absorptionselement 8 durch Leitung 9 in das Ventil 10. Im Saugbetrieb durchströmen die flüchtigen Kraftstoffbestandteile die erste Auslaßöffnung 12.1 und werden vom Unterdruck im Ansaugrohr 3 der Verbrennungskraftmaschine 4 angesaugt. Die Einspeisung der flüchtigen Kraftstoffbestandteile erfolgt in diesem Falle in Strömungsrichtung hinter der Drosselklappe 22. Im Laderbetrieb, bei Teillast oder Vollast, wenn innerhalb des Ansaugrohres 3 ein relativer Überdruck herrscht, verschließt das erste Rückschlagventil 17 der ersten Auslaßöffnung 12.1 den Durchgang und die flüchtigen Kraftstoffbestandteile gelangen am zweiten Rückschlagventil 18 der zweiten Auslaßöffnung 12.2 vorbei in Richtung des Laders 16. Die flüchtigen Kraftstoffbestandteile werden ebenso wie das Kraftstoffluftgemisch mit Überdruck in die Brennräume der Verbrennungskraftmaschine 4 gefördert. Der Diagnoseblock 21 und das Anzeigeinstrument 24 dienen der Überwachung und Kontrolle der erfindungsgemäßen Vorrichtung. In Abhängigkeit von Eingangsgrößen wird der Durchtritt flüchtiger Kraftstoffbestandteile durch den Hauptventilsitz 13 durch den Antrieb 20, der mit dem Diagnoseblock 21 signalleitend verbunden ist, geregelt.

In Figur 2 ist das Ventil 10 aus der erfindungsgemäßen Vorrichtung als Einzelteil in einem Schnitt vergrößert dargestellt. Das Ventil 10 weist einen Antrieb 20 auf, zur Betätigung des Hauptventils. Der Antrieb 20 ist signalleitend mit einem hier nicht dargestellten Diagnoseblock verbunden und regelt den Durchfluß abhängig von in den Diagnoseblock eingegangenen Parametern. Das Hilfsventil ist durch einen Unterdruckversteller 15 gebildet, der den Durchfluß durch den Hilfsventilsitz 14, durch Differenzdruck betätigt, regelt. Innerhalb der beiden Auslaßöffnungen 12.1, 12.2 ist jeweils ein Rückschlagventil 17, 18 angeordnet, wobei die Rückschlagventile in diesem Ausführungsbeispiel durch elastisch verformbare Zungenventile gebildet sind. Anstelle dieser Ventile können beispielsweise auch handelsübliche federkraftbeaufschlagte Kugel-Rückschlagventile zur Anwendung gelangen. Eine externe Umschaltung der Rückschlagventile 17, 18 innerhalb der Auslaßöffnungen 12.1, 12.2 ist durch diese Ausgestaltung entbehrlich. Der Nebenventilsitz 14 ist konisch ausgeführt und bedarfsweise mit einem konisch ausgebildeten Verschlußglied aus elastomerem Werkstoff in Eingriff bringbar.

Die erfindungsgemäße Vorrichtung zeichnet sich durch einen einfachen Aufbau, wenige Einzelteile und wirtschaftliche Herstellbarkeit aus. Außerdem sind gute Gebrauchseigenschaften der Vorrichtung bei Verwendung mit einer durch einen Lader aufgeladenen Verbrennungskraftmaschine während einer langen Gebrauchsdauer gewährleistet.

## Patentansprüche

1. Vorrichtung zum vorübergehenden Speichern und dosierten Einspeisen der im Freiraum (1) einer Tankanlage (2) befindlichen flüchtigen Kraftstoffbestandteile in das Ansaugrohr (3) einer Verbrennungskraftmaschine (4), umfassend eine den Freiraum (1) mit der Atmosphäre (5) verbindende Entlüftungsleitung (6), in der eine Speicherkammer (7) mit einem Absorptionselement (8) angeordnet ist, sowie zumindest eine die Speicherkammer (7) mit dem Ansaugrohr (3) verbindende Leitung (9), die durch ein elektromagnetisch betätigbares Ventil (10) verschließbar ist, wobei das Ventil (10) zumindest eine Einlaßöffnung (11) und zumindest eine Auslaßöffnung (12) aufweist, wobei zwischen Ein- (11) und Auslaßöffnung (12) ein Haupt- (13) und ein Hilfsventilsitz (14) vorgesehen sind, wobei der Hilfsventilsitz (14) durch einen Unterdruckversteller (15) verschließbar ist und wobei der Unterdruckversteller (15) durch einen Differenzdruck betätigbar ist, dadurch gekennzeichnet, daß das Ventil (10) in bezug auf eine Verwendung der Vorrichtung bei einer Verbrennungskraftmaschine (4), die durch einen Lader (16) aufladbar ist, eine erste und zweite Auslaßöffnung (12.1, 12.2) aufweist, daß die zweite Auslaßöffnung (12.2) strömungsleitend mit dem Niederdruckbereich des Laders (16) und die erste Auslaßöffnung (12.1) strömungsleitend mit dem Ansaugrohr (3) verbunden ist, daß der ersten Ansaugöffnung (12.1) ein erstes Rückschlagventil (17) zugeordnet ist, das nur in Richtung des Ansaugrohres (3) durchströmbar ist, daß der zweiten Auslaßöffnung (12.2) ein zweites Rückschlagventil (18) zugeordnet ist, das nur in Richtung des Laders (16) durchströmbar ist und daß die erste Auslaßöffnung (12.1) dem Hilfsventilsitz (14) und die zweite Auslaßöffnung (12.2) dem Hauptventilsitz (13) nachgeschaltet ist.

2. Vorrichtung nach Anspruch 1, dadurch gekennzeichnet, daß der Hilfsventilsitz (14) durch einen Unterdruckversteller (15) aus elastomerem Werkstoff verschließbar ist und daß der Unterdruckversteller (15) einen Stützbund aufweist, der einerseits an einer rollbalgartig ausgebildeten Stellmembran und andererseits an einer Druckfeder (19) anliegt.

3. Vorrichtung nach Anspruch 1 bis 2, dadurch gekennzeichnet, daß der Unterdruckversteller (15) gegen die Federkraft einer im Ventil (10) angeordneten Druckfeder (19) wirksam ist.

4. Vorrichtung nach Anspruch 1 bis 3, dadurch gekennzeichnet, daß die Rückschlagventile (17, 18) federkraftbeaufschlagt ausgeführt und durch Differenzdruck betätigbar sind.

5. Vorrichtung nach Anspruch 4, dadurch gekennzeichnet, daß die Rückschlagventile (17, 18) im nicht differenzdruckbeaufschlagten Zustand selbsttätig mit jeweils einem im Bereich der Auslaßöffnungen (12.1, 12.2) angeordneten Dichtsitze in Eingriff bringbar sind und die Auslaßöffnungen (12.1, 12.2) verschließen.

6. Vorrichtung nach Anspruch 1 bis 5, dadurch gekennzeichnet, daß der Hauptventilsitz (13) mit einem elektrisch betätigbaren Antrieb (20) versehen ist, daß der Antrieb (20) mit elektrischen Anschlüssen versehen ist und daß die Anschlüsse signalleitend mit einem Diagnoseblock (21) verbunden sind.

## Claims

1. A device for the temporary storage and metered feeding of the volatile fuel components in the free space (1) of a tank system (2) into the intake pipe (3) of an internal combustion engine (4), comprising a vent line (6) which connects the free space (1) to the atmosphere (5) and in which is arranged a storage chamber (7) with an absorption element (8), and further comprising at least one conduit (9), which connects the storage chamber (7) to the intake pipe (3) and can be closed by an electromagnetically actuable valve (10), the valve (10) having at least one inlet opening (11) and at least one outlet opening (12), one main valve seat (13) and one auxiliary valve seat (14) being provided between the inlet opening (11) and the outlet opening (12), the auxiliary valve seat (14) being closable by a vacuum actuator (15) and the vacuum actuator (15) being actuable by a differential pressure, characterized in that, with regard to using the device in an internal combustion engine (4) which can be pressure-charged by means of a charger (16), the valve (10) has a first and second outlet opening (12.1, 12.2), in that the second outlet opening (12.2) is connected in terms of flow to the low-pressure region of the charger (16) and the first outlet opening (12.1) is connected in terms of flow to the intake pipe (3), in that the first outlet opening (12.1) is assigned a first non-return valve (17), through which flow is possible only in the direction of the intake pipe (3), in that the second outlet opening (12.2) is assigned a second non-return valve (18), through which flow is possible only in the direction of the charger (16) and in that the first outlet opening (12.1) is situated downstream of the auxiliary valve seat (14) and the second outlet opening (12.2) is situated downstream of the main valve seat (13).

2. A device according to claim 1, characterized in that the auxiliary valve seat (14) is closable by a vacuum actuator (15) made of elastomeric material and in that the vacuum actuator (15) has a supporting collar which, on one side, rests against an actuating diaphragm in the form of a rolling bellows and, on the other side, rests against a compression spring (19).

3. A device as claimed in either of claims 1 and 2, characterized in that the vacuum actuator (15) acts counter to the spring force of a compression spring (19) arranged in the valve (10).

4. A device according to any of claims 1 to 3, characterized in that the non-return valves (17, 18) are of spring-loaded design and are actuable by differential pressure.

5. A device according to claim 4, characterized in that, when not subjected to differential pressure, the non-return valves (17, 18) can be brought automatically into engagement with respective valve seats arranged in the region of the outlet openings (12.1, 12.2) and close the outlet openings (12.1, 12.2).

6. A device according to any of claims 1 to 5, characterized in that the main valve seat (13) is provided with an electrically actuable drive (20), in that the drive (20) is provided with electrical connections and in that the connections are connected in a signal-transmitting manner to a diagnostic block (21).

## Revendications

1. Dispositif pour accumuler temporairement et introduire de façon dosée les composants volatils de carburant se trouvant dans le volume libre (1) d'un réservoir de stockage (2) dans le tube d'admission (3) d'un moteur à combustion interne (4), comportant un conduit d'aération (6) reliant le volume libre (1) avec l'atmosphère (5) et dans lequel est disposée une chambre d'accumulation (7) comportant un élément d'absorption (8), ainsi qu'au moins un conduit (9) reliant la chambre d'accumulation (7) avec le tube d'admission (3) et pouvant être fermé par une soupape (10) pouvant être actionnée électromagnétiquement, cette soupape (10) comportant au moins une ouverture d'entrée (11) et au moins une ouverture de sortie (12) et il est prévu entre l'ouverture d'entrée (11) et l'ouverture de sortie (12) un siège de soupape principale (13) et un siège de soupape auxiliaire (14), le siège de soupape auxiliaire (14) pouvant être fermé par un organe d'actionnement par dépression (15), qui peut être actionné par une pression différentielle, dispositif caractérisé en ce que la soupape (10) comporte, pour une utilisation du dispositif dans un moteur à combustion interne (4), qui peut être suralimenté par un dispositif de suralimentation (16), une première et une seconde ouverture de sortie (12.1), (12.2), en ce que la seconde ouverture de sortie (12.2) est reliée avec possibilité de transmission d'écoulement avec la zone basse pression de l'organe de suralimentation (16) et la première ouverture de sortie (12.1) est reliée avec possibilité de transmission d'écoulement avec le tube d'admission (3), en ce que la première ouverture de sortie (12.1) est associée à un premier clapet anti-retour (17), qui peut être traversé par un écoulement seulement en direction du tube d'admission (3), en ce que la seconde ouverture de sortie (12.2) est associée à un second clapet anti-retour (18), qui peut être traversé par un écoulement seulement en direction de l'organe de suralimentation (16) et en ce que la première ouverture de sortie (12) est disposée après le siège de soupape auxiliaire (14) tandis que la seconde ouverture de sortie (12.2) est disposée après le siège de soupape principale (13).

2. Dispositif selon la revendication 1, caractérisé en ce que le siège de soupape auxiliaire (14) peut être fermé par un organe d'actionnement par dépression (15), formé d'un matériau élastomère, et en ce que l'organe d'actionnement par dépression (15) comporte un collet d'appui qui s'applique d'un côté contre une membrane d'actionnement agencée en forme de soufflet enroulable et de l'autre côté contre un ressort de pression (19).

3. Dispositif selon une des revendications 1 et 2, caractérisé en ce que l'organe d'actionnement par dépression (15) agit en opposition à la force d'un ressort de pression (19) disposé dans la soupape (10).

4. Dispositif selon une des revendications 1 à 3, caractérisé en ce que les clapets anti-retour (17, 18) sont agencés pour être sollicités par une force de ressort et peuvent être actionnés par une pression différentielle.

5. Dispositif selon la revendication 4, caractérisé en ce que les clapets anti-retour (17, 18) peuvent, dans un état non sollicité par pression différentielle, être appliqués automatiquement contre un siège d'étanchéité disposé dans la zone des ouvertures de sortie (12.1, 12.2) et fermer ces ouvertures de sortie (12.1, 12.2).

6. Dispositif selon une des revendications 1 à 5, caractérisé en ce que le siège de soupape principale (13) est pourvu d'un entraînement (20) pouvant être actionné électriquement, en ce que l'entraînement (20) est pourvu de bornes électriques et en ce que les bornes sont reliées, de façon à transmettre des signaux, à un organe de diagnostic (21).
